# EUROPÄISCHE PATENTSCHRIFT

(11) **EP 2 305 532 B1**
(45) Veröffentlichungstag und Bekanntmachung des Hinweises auf die Patenterteilung: **30.08.2017**
(21) Anmeldenummer: 10011614.4
(22) Anmeldetag: 29.09.2010
(51) Int. Cl.: B61L 23/04, B61K 9/08, B61L 25/02

(54) **Verfahren zur automatischen Synchronisierung von Gleislagemessungen**
Method for automated synchronisation of rail position measurements
Procédé de synchronisation automatique de mesures de position de voie

(30) Priorität: 01.10.2009 DE 102009043701
(43) Veröffentlichungstag der Anmeldung: 06.04.2011
(73) Patentinhaber: Deutsche Bahn AG, 10785 Berlin (DE)
(72) Erfinder: Le, Rong, 82319 Starnberg (DE); Wolter, Klaus-Ulrich, 84416 Taufkirchen/Vils (DE)
(74) Vertreter: Zinken-Sommer, Rainer

(56) Entgegenhaltungen:
- US-A1- 2004 204 882

## Beschreibung

Die Erfindung betrifft ein Verfahren zur automatischen Synchronisierung von Gleislagemessungen im Eisenbahnverkehr.

Die Eisenbahninfrastruktur stellt die Grundlage für einen sicheren Eisenbahnbetrieb dar. Damit das hohe Maß an Sicherheit gewährleistet werden kann, sind umfangreiche Instandhaltungsmaßnahmen nötig. Der Inspektion der Gleislagegeometrie kommt hier eine besondere Bedeutung zu. Häufig wird die Inspektion der Gleislage mit speziellen Messfahrzeugen durchgeführt. Die gewonnenen Messergebnisse werden mit Grenzwerten verglichen. Aus dem Vergleich werden Instandsetzungsmaßnahmen abgeleitet und durchgeführt. Die Messergebnisse der Gleislageinspektionen werden in Datenbanken abgespeichert. Mit speziellen Programmen besteht die Möglichkeit, sich die Messergebnisse einzelner Inspektionsfahrten anzeigen zu lassen. Hierbei können auch mehrere Ergebnisse von unterschiedlichen Inspektionsfahrten des gleichen Streckenabschnittes zu unterschiedlichen Inspektionszeiten dargestellt werden. Aus dieser Darstellung kann ein Fachmann die Entwicklung von Gleislageabweichungen verfolgen und hieraus mittel- und langfristige Instandhaltungsmaßnahmen planen und durchführen. Da die Ergebnisse unterschiedlicher Inspektionsfahrten des gleichen Streckenabschnittes zu unterschiedlichen Inspektionszeiten örtlich bis zu 100 m verschoben sind, ist eine automatisierte Aus- und Bewertung der Ergebnisse nicht möglich. Zudem sind die örtlichen Inkremente nicht immer konstant, so dass zusätzlich eine Verzerrung der Messung entsteht. Dieser örtliche Versatz sowie die Verzerrung entstehen, da die Wegmessung üblicherweise mittels Radimpulsen erfolgt. Durch verschleißbedingte Abnahme der Raddurchmesser, Schlupf beim Bremsen und Beschleunigen sowie aufgrund von Reib- und Witterungsverhältnissen sind diese Abweichungen nicht zu vermeiden.

### Nachteile des Standes der Technik:

Bei dem derzeitigen Stand der Technik besteht zwar die Möglichkeit, dass die Ergebnisse von unterschiedlichen Inspektionsfahrten manuell miteinander verglichen werden können, eine automatisierte Aus- und Bewertung ist jedoch nicht möglich.

Für eine automatische Aus- und Bewertung müssen die Ergebnisse der Inspektionen synchronisiert vorliegen, damit Veränderungen und Veränderungsgeschwindigkeiten berechnet werden können. Beim Stand der Technik sind die Gleislagemessungen zueinander örtlich verschoben. Zusätzlich sind Abweichungen bei den Abtastschritten nicht auszuschließen, weshalb die Gleislagesignale zueinander zusätzlich gestaucht bzw. gestreckt sind. Des Weiteren liegen die Messwerte an unterschiedlichen örtlichen Punkten vor. Dies ist besonders problematisch, da bei längeren Messfahrten der Versatz sowie die Verzerrung bzw. Stauchung/Streckung nicht konstant über die gesamte Länge der Messfahrt sind. Somit ist auch eine manuelle, nachträgliche Synchronisation nicht möglich. Aus den oben genannten Gründen können die Ergebnisse der Inspektionsfahrten nicht manuell miteinander synchronisiert werden.

Für die Verfolgung von Veränderungen der Gleislage wird daher häufig auf abschnittsweise statistische Größen zurückgegriffen und diese werden miteinander verglichen. Beispielsweise werden Abschnitte mit 250 m Länge verwendet und für die einzelnen Messkanäle - Gleislageparameter - die Standardabweichungen bestimmt. Mit dieser Vorgehensweise kann die Veränderung der Gleislagequalität bewertet werden, die zeitliche Veränderung von einzelnen Störstellen - Gleislageabweichungen - ist mit dieser Vorgehensweise jedoch nicht möglich.

Für die Verfolgung der Veränderung von Einzelstörstellen müssen die Ergebnisse der Inspektionsfahrten genau miteinander synchronisiert werden.

Vielfach wird versucht mittels GPS und DGPS die örtliche Zuordnung der Messwerte zum Streckenkilometer zu verbessern. Für eine automatische Verfolgung der Entwicklung der Gleislage und auch von Einzelstörstellen sind diese Verbesserungen nicht ausreichend, da die Genauigkeit der GPS-Ortung nicht ausreichend ist und die Abweichungen in den Abtastschritten auch mit einer genauen Ortung nicht kompensiert werden können. Eine automatische Verfolgung von Einzelstörstellen ist nach wie vor nicht möglich.

Aus der DE 10 2006 043 043 A1 ist ein Verfahren zum Überwachen von Schienen-Fahrwegen, insbesondere im Bereich von temporären Tragsystemen für den Gleiskörper mit den Verfahrensschritten:
- laufendes sensorisches Erfassen von Ortsdaten der Gleisgeometrie im überwachten Bereich,
- Auswerten der erfassten Ortsdaten hinsichtlich der Befahrbarkeit und/oder der maximal zulässigen Überfahrgeschwindigkeit des Schienenfahrweges im überwachten Bereich und
- Ausgeben der ausgewerteten Daten sowie Ansteuern von optischen und/oder akustischen Anzeigen und/oder von Regelsystemen.

Es wird ein stationäres System zur Überwachung der Gleislage beschrieben, welches vorrangig bei Baustellen zum Einsatz kommt. Es erfolgt keine Synchronisation der Messdaten.

Die EP 1 213 202 B2 beschreibt ein Verfahren zur Abbildung des Gleiszustandes über Signale aus verschiedenen, an Rädern und Drehgestellen befestigten Sensoren, die einer Auswerteeinheit zugeführt und an eine Leitstelle übertragen werden, wo sie zu einem Abbild des Gleiszustandes zusammengefügt werden. Auch hier erfolgt keine Synchronisation der Messdaten.

Des Weiteren sind aus der US 5.579.013 A1 und der US 6.044.698 A1 weitere Verfahren zur Ermittlung von Gleislagefehlern ohne Synchronisation der Messdaten bekannt.

In US 2009/0070064 A1 ist ein Verfahren beschrieben, welches aus mehreren Messungen der vertikalen Gleislageabweichungen einen Trend ermitteln kann. Für kurze Abschnitte, kleiner 100 m, werden die vertikalen Gleislageabweichungen mittels Korrelationsverfahren übereinander gelegt. Hierbei wird vorausgesetzt, dass sich die vertikalen Gleislageabweichungen, Einzelfehler, in vertikaler Richtung nur geringfügig ändern und somit eine Korrelationsfunktion bestimmt werden kann. Des Weiteren muss vorausgesetzt werden, dass die örtliche Abtastrate für jede Messung konstant und gleich ist. Werden Gleislageabweichungen im Zuge von Instandsetzungsmaßnahme beseitigt, kann dieses Verfahren nicht eingesetzt werden und eine Trendentwicklung ist nicht möglich. Zudem ist eine automatische Trendberechnung nicht möglich, da trotz konstanter örtlicher Abtastraten die Messwerte unterschiedlicher Messungen an unterschiedlichen Orten befinden.

Aus der US 2004/0204882 A1 ist eine Methode bekannt, welche gemessene Gleislagedaten ('measured track data'- MTD) einer bekannten Trassierung zuordnet (,track geographic data' - TGD). Ziel ist, dass jede Gleislageabweichung ihrem geografischen Ort ('geographic location') zugeordnet wird. Es werden im Wesentlichen die Krümmungsinformationen sowie das Messsignal der gegenseitigen Höhenlage ermittelt. Eine abtastpunktgenaue Synchronisation von einzelnen Gleislagemessungen erfolgt nicht. Eine automatische Bewertung der Entwicklung von Gleislageabweichungen ist mit diesem Verfahren nicht möglich. Des Weiteren wird angenommen, dass der Wegversatz für die gesamte Messung einer Strecke konstant ist bzw. dass das Ortsinkrement einen konstanten Offset aufweist. Dies ist jedoch in der Praxis nicht der Fall, weswegen dieses Verfahren nicht eingesetzt werden kann. Eine automatische Trendentwicklung kann nicht erstellt werden, da trotz konstanter örtlicher Abtastraten, die Messwerte unterschiedlicher Messungen sich an unterschiedlichen Orten befinden.

Der Erfindung liegt die Aufgabe zugrunde, die Messergebnisse von Inspektionsfahrten zueinander so zu synchronisieren, sodass als Ergebnis synchronisierte Messergebnisse zur Verfügung stehen, die eine automatische Aus- und Bewertung der Ergebnisse ermöglichen. Des Weiteren besteht die Möglichkeit, dass mittel- und langfristige Instandhaltungsmaßnehmen automatisch aus den Gleislagemessungen und der zeitlichen Entwicklung von Gleislagestörungen abgeleitet werden können.

Dies wird erfindungsgemäß durch den Inhalt des Patentanspruches 1 gelöst.

Bei dem erfindungsgemäßen Verfahren werden im ersten Schritt die Ergebnisse einer Inspektionsfahrt ausgewählt, die als Referenzmessung dienen. Da die ortsabhängigen Abtastschritte Δx einer Inspektionsmessung nicht konstant sind, werden die Messwerte für neue ortsäquidistante x-Koordinaten berechnet. Die neuen Ortskoordinaten (x-Koordinaten) werden bestimmt, indem der Streckenabschnitt zwischen Beginn und Ende der Inspektionsfahrt - Referenzmessung - in der Weise neu berechnet werden, so dass ortsäquidistante x-Koordinaten entstehen. Die zugehörigen Messwerte (y-Koordinate) lassen sich mittels Interpolationsrechnung ermitteln. Hier können lineare als auch nichtlineare Interpolationsverfahren verwendet werden. Dieser Schritt wird für alle Messkanäle einer Messfahrt durchgeführt. Die so örtlich bearbeiteten Messdaten der Inspektionsfahrt dienen als Referenzmessung. Alle weiteren Inspektionsfahrten werden mit dieser Referenzmessung synchronisiert.

Um die örtliche Verschiebung und Verzerrung der Messdaten aus der Inspektionsfahrt zu bestimmen werden folgende Schritte bearbeitet. Die Referenzmessung sowie die zu synchronisierenden Messungen werden in, sich zur Hälfte überlappende, Abschnitte von beispielsweise 100 m Länge unterteilt. Je nach Anwendung sind auch andere Abschnittslängen denkbar. Für jeden dieser, sich überlappenden, Abschnitte wird die Kreuzkorrelationsfunktion Φ berechnet. ${Φ}_{{y}_{ri} {y}_{si}} \left[k⋅Δx\right] = \frac{1}{N} {\sum }_{n = 1}^{N} \left({y}_{ri}\left[n⋅Δx\right]-\overline{{y}_{ri}}\right) ⋅ \left({y}_{si}\left[n-k\right]⋅Δx-\overline{{y}_{si}}\right)$ $\overline{{y}_{ri}} = \frac{1}{N} {\sum }_{n = 1}^{N} {y}_{ri} \left[n⋅Δx\right]$ $\overline{{y}_{si}} = \frac{1}{N} {\sum }_{n = 1}^{N} {y}_{si} \left[n⋅Δx\right]$

Der Ort des Maximums der berechneten Kreuzkorrelationsfunktion Φ gibt die örtliche Verschiebung der beiden Abschnitte yᵣᵢ und yₛᵢ zueinander an. Diese örtliche Verschiebung wird für jedes, sich überlappendes Abschnittspaar ermittelt. Aus den örtlichen Verschiebungen aller Abschnitte yₛᵢ zum jeweiligen Abschnitt yᵣᵢ der Referenzmessung wird mittels Interpolationsverfahren der km-Offset berechnet. Da der Kilometeroffset im Allgemeinen nicht linear ist, ergibt sich neben der örtlichen Verschiebung auch automatisch die Verzerrung bzw. Streckung und Stauchung, welche über die gesamte Messung nicht linear sind. Der so ermittelte km-Offset wird für alle Messkanäle der zu synchronisierenden Messungen verwendet.

Zuletzt werden für jeden Messkanal die Messpunkte an den Stellen der Referenzmessung mittels Interpolationsverfahren berechnet. Hier können lineare als auch nichtlineare Interpolationsverfahren verwendet werden.

Die Inspektionsmessung wurde mit der Referenzmessung synchronisiert. Die einzelnen Messpunkte liegen im Bezug auf die x-Koordinate, abtastpunktgenau übereinander. Eine automatisch Aus- und Bewertung ist nun möglich.

Für die Referenzmessung und die zu synchronisierenden Messungen wird eine örtliche Abtastung von 0,10 m gewählt.

### Ausführungsbeispiel:

Die Erfindung soll nachstehend anhand eines Ausführungsbeispieles näher erläutert werden.

Als Ausführungsbeispiel dienen zwei Messungen aus Inspektionsfahrten zur Gleislageinspektion bei der Deutschen Bahn AG. Bei diesen Inspektionsfahrten werden folgende Gleislageparameter gemessen:
- die Längshöhen der linken und rechten Schiene - zₗᵢₙₖₛ und z_{rechts},
- die Richtungsabweichungen der linken und rechten Schiene - yₗᵢₙₖₛ und y_{rechts},
- die Spurweite - sp,
- die Krümmung ₋ kr,
- die gegenseitige Höhenlage - gh.

Das verwendete Gleiskoordinatensystem ist in Abbildung 1 dargestellt.

Die Synchronisation erfolgt in der Weise, dass auch beliebig viele weitere Messkanäle synchronisiert werden können. Wurde die Referenzmessung, wie im Folgenden beschrieben, aufbereitet, lassen sich beliebig viele Inspektionsmessungen mit der Referenzmessung synchronisieren. Zur Verdeutlichung der Vorgehensweise wird im Anwendungsbeispiel eine Inspektionsmessung mit der Referenzmessung synchronisiert.

Die Figur 2 zeigt einen Abschnitt mit 100m Länge der Spurweite. Die örtliche Verschiebung der Messung 1 gegenüber der Messung 2 ist deutliche zu erkennen. Diese beträgt ca. 30 m.

Im ersten Schritt wird eine Inspektionsmessung so aufbereitet, so dass die Messwerte fest definierten Streckenkilometern zugeordnet werden können und dass sich ein konstanter Abtastschritt von beispielsweise 0,10 m ergibt, andere Abtastschritte sind ebenfalls möglich. Diese Aufbereitung geschieht, indem man den Streckenabschnitt zwischen dem ersten und dem letzten Messpunkt in ortsäquidistante Inkremente gleichmäßig aufteilt. Da die so bestimmten neuen Ortskoordinaten nicht den ursprünglichen entsprechen, müssen die Messwerte an den neuen Ortskoordinaten berechnet werden. Dies erfolgt im Ausführungsbeispiel mittels Interpolation mit kubischen Splines. Im Allgemeinen können auch lineare Interpolationsverfahren verwendet werden. Für alle Messkanäle der Referenzmessung werden die entsprechenden Messwerte auf die oben beschriebene Methode neu berechnet.

Als Ergebnis des ersten Schrittes liegen alle Messpunkte aller Kanäle der Referenzmessung auf fest definierten Streckenkilometern (x-Koordinaten) vor. Abweichungen der Abtastschritte wurden im ersten Schritt ebenfalls korrigiert.

Im zweiten Schritt werden die weiteren Inspektionsmessungen auf die Referenzmessung synchronisiert. Dies geschieht in der Weise, dass jeweils ein Messkanal aus der Referenzmessung und der entsprechende Kanal aus der zu synchronisierenden Inspektionsmessung ausgewählt werden. Im Anwendungsbeispiel wurde die Spurweite ausgewählt, da sich die Spurweite im Vergleich zu den anderen Gleislageparametern weitaus langsamer verändert als beispielsweise die Längshöhen oder die Richtungsabweichungen. Die gesamte Messung wird in Abschnitte von 100 m Länge unterteilt, hierbei überlappen sich die einzelnen Abschnitte je zur Hälfte, also 50 m. Für jeden Abschnitt, mit der Spurweite der Referenzmessung und dem entsprechenden Abschnitt der zu synchronisierenden Inspektionsmessung, wird die Kreuzkorrelationsfunktion Φ berechnet und normiert.

Figur 3 zeigt die Kreuzkorrelationsfunktion für einen Abschnitt.

Die Position des Maximums der Kreuzkorrelationsfunktion gibt die Verschiebung der ausgewählten Abschnitte zueinander an. Im Ausführungsbeispiel beträgt die Verschiebung 29,6 m. Für jedes Abschnittspaar wird auf diese Weise die gegenseitige Verschiebung berechnet. Aus den Verschiebungen aller Abschnitte der gesamten Inspektionsfahrt wird der Offset der Kilometrierung bestimmt. Da die Verschiebung der einzelnen Abschnitte unterschiedlich sein kann, wird die Kilometerkorrektur mittels nichtlinearer Interpolation (Spline-Interpolation) bestimmt. Da die Verschiebung der einzelnen Abschnitte unterschiedlich ist, wird auf diese Weise automatisch die Verzerrung bzw. die Streckung und Stauchung der Signale bestimmt.

Figur 4 zeigt den berechneten Kilometeroffset.

Der so bestimmte Kilometeroffset wird auf alle Messkanäle, der zu synchronisierenden Messung angewendet.

Im letzten Schritt werden die Messpunkte aller Messkanäle der zu synchronisierenden Messung an den Kilometerstellen der Referenzmessung berechnet. Dies kann mit Interpolationsverfahren erfolgen. Im Anwendungsbeispiel wurde die Spline-Interpolation verwendet.

Als Ergebnis erhält man synchronisierte Messungen, bei denen die Abtastschritte korrigiert wurden und die Messpunkte aller Messkanäle aller Messungen an denselben km-Koordinaten liegen.

Eine automatisierte Weiterverarbeitung ist nun möglich.

Figur 5 zeigt die synchronisierten Messungen.

### Zeichenerklärung / Formelzeichen:

- Δ*x*: Ortsinkrement; ortsäquidistante Abtastintervall
- *Φ_{yᵣᵢyₛᵢ}*: Kreuzkorrelationsfunktion eines Abschnittes yᵣᵢ der Referenzmessung und dem entsprechenden Abschnitt yₛᵢ der zu synchronisierenden Messung
- *yᵣᵢ*: Messwerte des Abschnittes i der Referenzmessung y*ᵣ*
- *yₛᵢ*: Messwerte des Abschnittes i der zu synchronisierenden Messung yₛ
- *k*: Index der Kreuzkorrelationsfunktion; Verschiebung der Abschnitte yᵣᵢ und yₛᵢ zueinander
- *n*: Index der Messwerte
- *y̅ᵣ̅ᵢ̅*: arithmetischer Mittelwert der Messwerte des Abschnittes i der Referenzmessung yᵣ
- *y̅ₛ̅ᵢ̅*: arithmetischer Mittelwert der Messwerte des Abschnittes i der zu synchronisierenden Messung yₛ
- *i*: Abschnittsnummer
- *N*: Anzahl der Messpunkte - Abtastwerte - in einem Abschnitt i
- zₗᵢₙₖₛ, z_{rechts}: Längshöhe der linken und rechten Schiene
- yₗᵢₙₖₛ, y_{rechts}: Richtungsabweichung der linken und rechten Schiene
- sp: Spurweite
- kr: Krümmung
- gh: Gegenseitige Höhenlage

## Patentansprüche

1. Verfahren zur automatischen Synchronisierung von Gleisgeometrie-Messdaten,
• wobei bei unterschiedlichen Inspektionsfahrten entlang einer Gleisstrecke jeweils eine Messung mit mehreren Messkanälen durchgeführt wird,
• wobei die Messdaten unterschiedlicher Messungen zueinander örtlich verschoben und/oder verzerrt sind und die örtliche Verschiebung und/oder Verzerrung nicht konstant über die gesamte Messung auftritt,
• wobei die Messung bei einer ersten Inspektionsfahrt als Referenz ausgewählt wird,
• wobei mit konstanten Abtastschritten voneinander beabstandete Streckenpunkte bestimmt werden,
• wobei aus den Messdaten der Referenzmessung die Messwerte an den neu berechneten konstanten Streckenpunkten mittels Interpolationsverfahren ermittelt werden und dies für alle Messkanäle der Referenzmessung durchgeführt wird,
• wobei diese Messwerte als Referenzmesswerte verwendet werden und die Referenzmesswerte jeweils in Abschnitte unterteilt werden,
• wobei sich die Abschnitte überlappen,
• wobei die zu synchronisierenden Messdaten einer zweiten Messung bei einer zweiten Inspektionsfahrt ebenfalls in sich überlappende Abschnitte unterteilt werden
• und für jedes Abschnittspaar eines Messkanals, bestehend aus einem Abschnitt der Referenzmessung und dem entsprechenden Abschnitt der zu synchronisierenden zweiten Messung, die örtliche Verschiebung zueinander mittels eines Maximums der Kreuzkorrelationsfunktion der beiden Messungen ermittelt wird
• und aus den örtlichen Verschiebungen aller Abschnittspaare ein Offset, welcher im Allgemeinen nicht linear ist, bestimmt und für alle Messdaten aller Messkanäle der zu synchronisierenden zweiten Messung verwendet wird und somit die Verschiebung und/oder Verzerrung kompensiert werden,
• und die Messwerte der zu synchronisierenden zweiten Messung an den festgelegten Streckenpunkten berechnet werden
• und somit die ermittelten Messwerte der ersten Messung und die berechneten Messwerte der synchronisierten zweiten Messung die gleichen Ortskoordinaten besitzen.

2. Verfahren nach Anspruch 1, **gekennzeichnet dadurch, dass** für die Referenzmessung und die zu synchronisierenden Messungen eine örtliche Abtastung von 0,10 m gewählt wird.

3. Verfahren nach Anspruch 1, **gekennzeichnet dadurch, dass** die Referenzmessung sowie die zu synchronisierende Messung in Abschnitte von 100 m Länge unterteilt werden.

4. Verfahren nach Anspruch 1, **gekennzeichnet dadurch, dass** sich die Abschnitte für die Bestimmung der Kreuzkorrelationsfunktion jeweils zur Hälfte überlappen.

5. Verfahren nach Anspruch 1 bis 4, ***gekennzeichnet dadurch, dass*** die Messungen der Gleislagegeometrie von Eisenbahn-Gleisen miteinander synchronisiert werden.

6. Verfahren nach Anspruch 1 bis 5, ***gekennzeichnet dadurch, dass*** die Kreuzkorrelationsfunktionen der einzelnen Abschnitte für die Spurweiten bestimmt werden.

7. Verfahren nach Anspruch 1 bis 6, ***gekennzeichnet dadurch, dass*** als Offset eine, durch das Verfahren berechnete, relative örtliche Verschiebung, Stauchung und/oder Streckung von der zu synchronisierenden Messung zur Referenzmessung ermittelt wird.

8. Verfahren nach Anspruch 1 bis 7, ***gekennzeichnet dadurch,* dass** die Abschnittslängen so gewählt werden, dass sich eine möglichst gute Korrelation zwischen der Referenzmessung und der zu synchronisierenden Messung ergibt und dass die Abschnittslängen länger sind als der Versatz der Referenzmessung zu der zu synchronisierenden Messung.

9. Verfahren nach Anspruch 1 bis 8, ***gekennzeichnet dadurch, dass*** die Referenzmessung so ausgewählt wird, dass die Kreuzkorrelation mit einer zu synchronisierenden Messung einen möglichst großen Kreuzkorrelationskoeffizient ergibt oder dass die älteste oder jüngste Messung als Referenzmessung dient.

10. Verfahren nach Anspruch 1 bis 9, ***gekennzeichnet dadurch, dass*** die konstante Abtastung derart berechnet wird, so dass ein ortsäquidistantes Inkrement für die gesamte Inspektionsmessung entsteht.

11. Verfahren nach Anspruch 1 bis 10, ***gekennzeichnet dadurch, dass*** der ermittelte Offset ein Maßstab für den örtlichen Versatz der Abschnitte zueinander ist.

## Claims

1. A method for automatically synchronizing track geometry measurement data,
• wherein a measurement is in each case carried out by means of a plurality of measuring channels in response to different inspection runs along a railway track,
• wherein the measurement data of different measurements are locally shifted and/or distorted relative to one another and the local shift and/or distortion does not appear constantly across the entire measurement,
• wherein the measurement is selected as reference in response to a first inspection run,
• wherein route points located at a distance from one another are determined by means of constant scanning steps,
• wherein the measured values at the newly calculated constant route points are determined by means of interpolation methods from the measurement data of the reference measurement and this is carried out for all measuring channels of the reference measurement,
• wherein these measured values are used as reference values and the reference values are in each case divided into sections,
• wherein the sections overlap,
• wherein the measurement data to be synchronized of a second measurement are also divided into overlapping sections in response to a second inspection run,
• and the local shift relative to one another is determined by means of a maximum of the cross-correlation function of the two measurements for each section pair of a measuring channel consisting of a section of the reference measurement and the corresponding section of the second measurement to be synchronized,
• and an offset, which is generally not linear, is determined from the local shifts of all section pairs, and is used for all measurement data of all measuring channels of the second measurement to be synchronized, and the shift and/or distortion are thus compensated,
• and the measured values of the second measurement to be synchronized are calculated at the determined route points,
• and the determined measured values of the first measurement and the calculated measured values of the synchronized second measurement thus have the same location coordinates.

2. The method according to claim 1, **characterized in that** a local scanning of 0.10m is selected for the reference measurement and the measurements to be synchronized.

3. The method according to claim 1, **characterized in that** the reference measurement as well as the measurement to be synchronized are divided into sections of a length of 100m.

4. The method according to claim 1, **characterized in that** the sections for determining the cross-correlation function in each case overlap halfway.

5. The method according to claim 1, **characterized in that** the measurements of the track geometry of railway tracks are synchronized with one another.

6. The method according to claim 1 to 5, **characterized in that** the cross-correlation functions of the individual sections are determined for the track widths.

7. The method according to claim 1 to 6, **characterized in that** a relative local shift, compression and/or extension is determined as offset by the measurement to be synchronized for the reference measurement.

8. The method according to claim 1 to 7, **characterized in that** the section lengths are chosen such that the best possible correlation between the reference measurement and the measurement to be synchronized results and that the section lengths are longer than the offset of the reference measurement of the measurement to be synchronized.

9. The method according to claim 1 to 8, **characterized in that** the reference measurement is chosen such that the cross-correlation with a measurement to be synchronized results in the largest possible cross-correlation coefficient or that the oldest or most recent measurement serves as reference measurement.

10. The method according to claim 1 to 9, **characterized in that** the constant scanning is calculated such that a location-equidistant increment is created for the entire inspection measurement.

11. The method according to claim 1 to 10, **characterized in that** the determined offset is a standard for the local offset of the sections relative to one another.

## Revendications

1. Procédé pour la synchronisation de données de mesure de la géométrie des voies
• une mesure étant respectivement effectuée avec plusieurs canaux de mesure lors de parcours d'inspection le long d'une distance de voie,
• les données de mesures de mesures différentes étant localement déplacées et/ou décalées les unes par rapport aux autres et le décalage et/ou la déformation local(e) ne se produisant pas de façon constante sur toute la mesure,
• la mesure étant choisie comme référence lors d'un premier parcours d'inspection,
• des points de distance éloignés les uns des autres étant déterminés avec des étapes d'exploration constantes,
• les valeurs de mesure aux points de distance constants nouvellement calculés étant déterminés à partir des données de mesure de la mesure de référence au moyen de la méthode d'interpolation et celle-ci étant exécutée pour tous les canaux de mesure de la référence de mesure,
• ces valeurs de mesure étant utilisées comme valeurs de mesure de référence et les valeurs de mesure de référence étant respectivement subdivisées en sections,
• les sections se chevauchant,
• les données de mesure à synchroniser d'une deuxième mesure lors d'un deuxième parcours d'inspection étant également subdivisées en sections se chevauchant,
• et pour chaque paire de sections d'un canal de mesure, composé d'une section de la mesure de référence et de la section correspondante de la deuxième mesure à synchroniser, le décalage local par rapport à l'autre étant déterminé au moyen d'un maximum de la fonction de corrélation croisée des deux mesure,
• et à partir des décalages locaux de toutes les paires de sections, un déport en général non linéaire étant déterminé et étant utilisé pour toutes les données de mesure de tous les canaux de mesure de la deuxième mesure à synchroniser et le décalage et/ou la déformation étant ainsi compensés,
• et les valeurs de mesure de la deuxième mesure à synchroniser étant calculées aux points de distance définis
• et les valeurs de mesure obtenues de la première mesure et les valeurs de mesure calculées de la deuxième mesure à synchroniser possédant ainsi les mêmes coordonnées locales.

2. Procédé selon la revendication 1, **caractérisé en ce que** pour la mesure de référence et les mesures à synchroniser, une exploration de 0,10 m est choisie.

3. Procédé selon la revendication 1, **caractérisé en ce que** la mesure de référence ainsi que la mesure à synchroniser sont subdivisées en sections de 100 m de longueur.

4. Procédé selon la revendication 1, **caractérisé en ce que** les sections pour la détermination de la fonction de corrélation croisée se chevauchent respectivement pour la moitié.

5. Procédé selon la revendication 1, **caractérisé en ce que** les mesures de la géométrie des voies des voies de chemin de fer sont synchronisées les unes par rapport aux autres.

6. Procédé selon les revendications 1 à 5, **caractérisé en ce que** les fonctions de corrélation croisée des sections individuelles sont déterminées pour les écartements de voie.

7. Procédé selon les revendications 1 à 6, **caractérisé en ce qu'**un décalage, un écrasement et/ou un étirage local relatif calculé par la méthode de la mesure à synchroniser pour la mesure de référence, est déterminé comme déport.

8. Procédé selon les revendications 1 à 7, **caractérisé en ce que** les longueurs de section sont choisies de telle sorte qu'il en résulte une corrélation la meilleure possible entre la mesure de référence et la mesure à synchroniser et **en ce que** les longueurs de section sont plus longues que le déport de la mesure de référence par rapport à la mesure à synchroniser.

9. Procédé selon les revendications 1 à 8, **caractérisé en ce que** la mesure de référence est choisie de telle sorte que la corrélation croisée donne avec une mesure à synchroniser un coefficient de corrélation croisée le plus grand possible ou **en ce que** la mesure la plus ancienne ou la plus récente serve de mesure de référence.

10. Procédé selon les revendications 1 à 9 **caractérisé en ce que** l'exploration constante est calculée de telle sorte qu'une progression localement équidistante est créée pour toute la mesure d'inspection.

11. Procédé selon les revendications 1 à 10, **caractérisé en ce que** le déport défini constitue une échelle pour le déport local des sections les unes par rapport aux autres.
